# EUROPÄISCHE PATENTANMELDUNG

(11) **EP 4 729 595 A1**
(43) Veröffentlichungstag der Anmeldung: **22.04.2026**
(21) Anmeldenummer: 25207246.7
(22) Anmeldetag: 07.10.2025
(51) Int. Cl.: C11D 3/395, C11D 17/00

(54) **WÄSCHEBEHANDLUNGSMITTEL-SYSTEM UND VERFAHREN ZUR HERSTELLUNG DES WÄSCHEBEHANDLUNGSMITTEL-SYSTEMS**

(30) Priorität: 21.10.2024 DE 102024130448
(71) Anmelder: Miele & Cie. KG, 33332 Gütersloh (DE)
(72) Erfinder: Strothoff, Werner, 48336 Sassenberg (DE)

(57) **Zusammenfassung**

Die Erfindung betrifft ein Wäschebehandlungsmittel-System, das eine erste Komponente (1) mit einem Wasserstoffperoxid-Träger und eine zweite Komponente (2) mit einem Bleichaktivator aufweist, wobei die erste Komponente (1) als ein erstes blockförmiges Wäschebehandlungsmittel ausgebildet ist und die zweite Komponente (2) als ein zweites blockförmiges Wäschebehandlungsmittel ausgebildet ist. Ferner betrifft die Erfindung ein Verfahren zur Herstellung des Wäschebehandlungsmittel-Systems, aufweisend Kompaktieren von Inhaltsstoffen der ersten Komponente (1), so dass die erste Komponente (1) als ein erstes blockförmiges Wäschebehandlungsmittel erzeugt wird, und Kompaktieren von Inhaltsstoffen der zweiten Komponente (2), so dass die zweite Komponente (2) als ein zweites blockförmiges Wäschebehandlungsmittel erzeugt wird.

## Beschreibung

Die Erfindung betrifft ein Wäschebehandlungsmittel-System und ein Verfahren zur Herstellung des Wäschebehandlungsmittel-Systems. Flüssige Wäschebehandlungsmittel enthalten in der Regel größere Mengen an Wasser. Diese sind in pulverförmigen Wäschebehandlungsmitteln zwar nicht enthalten, jedoch liegt die Schüttdichte der pulverförmigen Wäschebehandlungsmittel meist nur bei 600 bis 800 g/l. Somit bieten pulverförmige Wäschebehandlungsmittel zumindest beim Transport keinen wirklichen Vorteil gegenüber den flüssigen Wäschebehandlungsmitteln. Da in pulverförmigen Wäschebehandlungsmitteln Bleichmittel stabil eingearbeitet werden können, was in flüssigen Wäschebehandlungsmitteln nur über eine getrennte Dosierung möglich ist, bieten pulverförmige Wäschebehandlungsmittel Leistungsvorteile. Aber die pulverförmigen Wäschebehandlungsmittel sind häufig hygroskopisch und neigen zum Verklumpen.

Der Erfindung stellt sich somit das Problem, ein Wäschebehandlungsmittel und ein Verfahren zur Herstellung des Wäschebehandlungsmittels bereitzustellen, das möglichst wenig Komponenten zum Durchführen der Reinigungsaufgaben mit einer hohen Reinigungs-, Bleich-, und Hygieneleistung sowie eine kompakte Form zum Transportieren und für einen minimalen Verpackungsaufwand aufweist. Dabei sollen Größe und Form einfach anpassbar sein, und es soll weiterhin einfach versendbar sein.

Erfindungsgemäß wird dieses Problem durch ein Wäschebehandlungsmittel-System mit den Merkmalen des Patentanspruchs 1 und ein und Verfahren zur Herstellung des Wäschebehandlungsmittel-Systems mit den Merkmalen des Patentanspruchs 10 gelöst. Vorteilhafte Ausgestaltungen und Weiterbildungen der Erfindung ergeben sich aus den jeweils nachfolgenden Unteransprüchen.

Die mit der Erfindung erreichbaren Vorteile bestehen neben der Bereitstellung eines Mehrkomponenten-Systems für blockförmige Wäschebehandlungsmittel darin, dass mit wenigen Komponenten alle Reinigungsaufgaben gelöst werden. Die Blockform verhindert ein übermäßiges Durchweichen, wie dies bei einem Pulver der Fall wäre. Die erste Komponente und die zweite Komponente sind jeweils kompakt und können in beliebiger Form bereitgestellt werden. Die Größe und Form sind daher einfach anpassbar, wodurch eine Kodierung gegen Verwechselung bereitgestellt werden kann. Das Wäschebehandlungsmittel-System kann im Gegensatz zu flüssigen Produkten vorteilhaft mit minimalem Aufwand wie zum Beispiel einer einfachen Folie oder einem Pappkarton verpackt werden. Dadurch ist es einfach versendbar. Es ist kein Auslaufen möglich, sondern es ist vielmehr lagerstabil und ggf. briefkastenfähig. Dadurch werden Wasser, Lösemittel und weitere Hilfsstoffe eingespart. Da es hoch konzentriert ist, kann es niedrig dosiert werden. Es wird eine hohe Reinigungs-, Bleich-, und Hygieneleistung erzielt.

Um alle Reinigungsaufgaben zu lösen, werden die erste Komponente und die zweite Komponente benötigt. Die Dichte des pulverförmigen Wäschebehandlungsmittels in Form der ersten und/oder zweiten Komponente ist durch Verdichtung erhöht, so dass die Komponenten jeweils blockförmig sind. Wenn die erste Komponente und die zweite Komponente gemeinsam in einen Laugenbehälter eines Waschautomaten dosiert werden, entsteht ein Vollwaschmittel mit sehr guter Bleichwirkung und sehr guter Hygiene-Leistung. Wenn ausschließlich die erste Komponente, d.h. nicht die zweite Komponente, in den Laugenbehälter dosiert wird, entsteht ein Vollwaschmittel mit geringer Bleichwirkung und zufriedenstellender Hygiene-Leistung, das z.B. für bunte Wäsche geeignet ist. Wenn die erste Komponente nicht, sondern ausschließlich die zweite Komponente in den Laugenbehälter dosiert wird, entsteht ein Bunt- und Feinwaschmittel, das auch, je nach Dosierung, für empfindliche Textilien wie Wolle und Seide geeignet ist. Mit Hilfe der ersten Komponente und der zweiten Komponente lassen sich somit alle gängigen Waschmittel darstellen. Eine Bestimmung der Waschmittelkonzentration kann z.B. über Leitfähigkeitsmessung in dem Waschautomaten erfolgen.

Die Erfindung betrifft ein Wäschebehandlungsmittel-System, das eine erste Komponente mit einem Wasserstoffperoxid-Träger und eine zweite Komponente mit einem Bleichaktivator aufweist, wobei die erste Komponente als ein erstes blockförmiges Wäschebehandlungsmittel ausgebildet ist und die zweite Komponente als ein zweites blockförmiges Wäschebehandlungsmittel ausgebildet ist.

In einer bevorzugten Ausführungsform weisen oder weist die erste Komponente und/oder die zweite Komponente jeweils weiterhin einen Builder, ein Tensid, ein Enzym und/oder ein Leistungspolymer auf. Dadurch wird die Reinigungsleistung der ersten Komponente bzw. zweiten Komponente weiterhin erhöht. Bevorzugter weisen die erste Komponente und die zweite Komponente jeweils weiterhin einen Builder, ein Tensid, ein Enzym und/oder ein Leistungspolymer bzw. Polymer auf.

Bevorzugt enthält oder enthalten die erste und/oder zweite Komponente einen Builder. Ein Builder, auch Gerüststoff genannt, dient zur Hemmung der Bildung von Calcit-Kristallen, die das zu waschende Gewebe schädigenden können und unterstützt weiterhin die Waschleistung. Bevorzugt ist der Builder ausgewählt aus der Gruppe, bestehend aus Zeolith, Zitrat, Aminocarboxylat, Phosphonat und/oder Biopolymer.

Bevorzugt enthält oder enthalten die erste und/oder zweite Komponente ein Tensid. Das Tensid dient weiterhin zur Steigerung des Waschvermögens. Bevorzugt ist das Tensid ausgewählt ist aus der Gruppe, bestehend aus einem anionischen, nichtionischen, amphoteren und/oder kationischen Tensid.

Bevorzugt enthält oder enthalten die erste und/oder zweite Komponente ein Enzym. Das Enzym ist derart ausgewählt, dass es Verschmutzungen biologischen Ursprungs abbaut und/oder Baumwoll-Pilling entfernt. Bevorzugt ist das Enzym ausgewählt ist aus der Gruppe, bestehend aus Protease, Amylase, Lipase, Mannase und/oder Cellulase.

Bevorzugt enthält oder enthalten die erste und/oder zweite Komponente ein Leistungspolymer bzw. Polymer. Bevorzugt ist das Leistungspolymer ausgewählt aus der Gruppe, bestehend aus Leistungspolymer zur Verhinderung von Farbübertragung und/oder Leistungspolymer zur Verhinderung von Schmutzübertragung.

In einer bevorzugten Ausführungsform enthalten oder enthält die erste Komponente und/oder die zweite Komponente jeweils weiterhin einen optischen Aufheller, ein Prozesshilfsmittel, einen Tracer zur Konzentrationsbestimmung und/oder einen Farbstoff. Dadurch wird weiterhin die Reinigungsleistung optimiert.

Bevorzugt ist der Wasserstoffperoxid-Träger Percarbonat oder Harnstoffperoxid. Das Percarbonat ist bevorzugt Natriumpercarbonat, welches ein H₂O₂-Addukt in Feststoffform ist. Natriumpercarbonat ist ein Bleich- und Waschmittel. Harnstoff-Wasserstoffperoxid ist ein Feststoff, der eine Quelle für wasserfreies Wasserstoffperoxid und als bleichendes Desinfektionsmittel einsetzbar ist.

Bevorzugt ist der Bleichaktivator TAED (Tetraacetylethylendiamin). TAED wirkt als Aktivator von Bleich- und Waschmitteln.

In einer bevorzugten Ausführungsform weist das Wäschebehandlungsmittel-System weiterhin eine dritte Komponente auf, die als ein blockförmiger Duft- und/oder Weichspüler ausgebildet ist. Dadurch wird neben den oben beschriebenen Waschmitteln in Form des Voll-, Color- und Feinwaschmittels weiterhin ein Waschhilfsmittel in Form des Duft- und/oder Weichspülers bereitgestellt.

Alternativ oder zusätzlich bevorzugt enthält das Wäschebehandlungsmittel-System weiterhin eine vierte Komponente, die einen Wasserstoffperoxid-Träger und einen Bleichaktivator aufweist und die als ein viertes blockförmiges Wäschebehandlungsmittel ausgebildet ist. Dadurch wird weiterhin das Vollwaschmittel als zu der ersten Komponente und zweiten Komponente separate Komponente bereitgestellt.

In einer bevorzugten Ausführungsform weist die erste Komponente, die zweite Komponente, die dritte Komponente und/oder die vierte Komponente eine Formgebung auf, die sie von den jeweils anderen der ersten, zweiten, dritten oder vierten Komponenten unterscheidet. Dadurch wird eine Kodierung der Komponente bereitgestellt und die Verwechselungsgefahr minimiert.

Bevorzugt liegen Inhaltsstoffe der ersten Komponente, der zweiten Komponente und der dritten Komponente als kompaktiertes trockenes Pulver oder Granulat vor. D.h., die jeweilige Komponente weist ein Pulver oder Granulat aus ihren jeweiligen Inhaltsstoffen auf, das zu einem Block kompaktiert ist.

Die Erfindung betrifft ferner ein Verfahren zur Herstellung eines Wäschebehandlungsmittel-Systems gemäß einer oder mehrerer der vorangehend beschriebenen Ausführungsformen, aufweisend Kompaktieren von Inhaltsstoffen der ersten Komponente, so dass die erste Komponente als ein erstes blockförmiges Wäschebehandlungsmittel erzeugt wird, und Kompaktieren von Inhaltsstoffen der zweiten Komponente, so dass die zweite Komponente als ein zweites blockförmiges Wäschebehandlungsmittel erzeugt wird.

In einer bevorzugten Ausführungsform weist das Kompaktieren ein Verpressen oder ein Extrudieren auf. Auch ein Gießprozess oder ein anderes, verdichtendes und formgebendes Verfahren sind ferner möglich.

Auch die dritte Komponente und/oder die vierte Komponente werden jeweils durch Kompaktieren ihrer jeweiligen Inhaltsstoffe hergestellt.

Ein Ausführungsbeispiel der Erfindung ist in den Zeichnungen rein schematisch dargestellt und wird nachfolgend näher beschrieben. Es zeigt schematisch und nicht maßstabsgerecht
Fig. 1 eine Querschnittsansicht eines erfindungsgemäßen Wäschebehandlungsmittel-Systems bei Benutzung in einem Waschautomaten.

Fig. 1 zeigt eine Querschnittsansicht eines erfindungsgemäßen Wäschebehandlungsmittel-Systems bei Benutzung in einem Waschautomaten, von dem lediglich ein Teil gezeigt ist. Das Wäschebehandlungsmittel-System weist eine erste Komponente 1 mit einem Wasserstoffperoxid-Träger und eine zweite Komponente 2 mit einem Bleichaktivator auf. Optional weist es weiterhin eine dritte Komponente 3 auf, die als ein blockförmiger Duft- und/oder Weichspüler ausgebildet ist. Die erste Komponente 1 ist als ein erstes blockförmiges Wäschebehandlungsmittel ausgebildet. Die zweite Komponente 2 ist als ein zweites blockförmiges Wäschebehandlungsmittel ausgebildet. Die erste Komponente 1 und/oder die zweite Komponente 2 können oder kann jeweils weiterhin einen Builder wie Zeolith, Zitrat, Aminocarboxylat, Phosphonat und/oder Biopolymer, ein Tensid wie ein anionisches, nichtionisches, amphoteres und/oder kationisches Tensid, ein Enzym wie Protease, Amylase, Lipase, Mannase und/oder Cellulase und/oder ein Leistungspolymer wie ein Leistungspolymer zur Verhinderung von Farbübertragung und/oder Leistungspolymer zur Verhinderung von Schmutzübertragung aufweisen. Ferner kann oder können die erste Komponente 1 und/oder die zweite Komponente 2 jeweils weiterhin einen optischen Aufheller, ein Prozesshilfsmittel, einen Tracer zur Konzentrationsbestimmung und/oder einen Farbstoff enthalten.

Der Waschautomat weist einen Wasserzulauf 7, eine Schublade 6, einen Vorschubmechanismus 5 und räumliche Trennungen 9 auf. Bei Betrieb spritzt der Wasserzulauf 7 während eines Ablaufs eines in ihm hinterlegten Waschprogramms während eines Dosiervorgangs Wasser 8 auf die zweite Komponente 2, so dass Waschflüssigkeit 10 gebildet wird, die in einen Laugenbehälter (nicht gezeigt) des Waschautomaten fließt, um ein Waschen von Wäsche (nicht gezeigt) in dem Waschautomaten zu ermöglichen. Der Wasserzulauf 7 ist, wie durch Pfeile angedeutet, beweglich, so dass er auch auf die erste Komponente 1 oder die dritte Komponente 3 Wasser spritzen kann. Die Trennungen 9 ermöglichen weiterhin ein individuelles Anspritzen der jeweiligen gewünschten der Komponenten 1, 2, 3. Der Vorschubmechanismus 5 sorgt dafür, dass alle der Komponenten 1, 2, 3 in einer anspritzbaren Lage in der Schublade 6 positioniert sind.

### Bezugszeichenliste

- 1,2,3: jeweils Wäschebehandlungsmittel
- 5: Vorschubmechanismus
- 6: Schublade
- 7: Wasserzulauf
- 8: Wasser
- 9: Trennung
- 10: Wäschebehandlungsflüssigkeit

## Patentansprüche

1. Wäschebehandlungsmittel-System, das eine erste Komponente (1) mit einem Wasserstoffperoxid-Träger und eine zweite Komponente (2) mit einem Bleichaktivator aufweist, wobei die erste Komponente (1) als ein erstes blockförmiges Wäschebehandlungsmittel ausgebildet ist und die zweite Komponente (2) als ein zweites blockförmiges Wäschebehandlungsmittel ausgebildet ist.

2. Wäschebehandlungsmittel-System nach Anspruch 1, **dadurch gekennzeichnet, dass** die erste Komponente (1) und/oder die zweite Komponente (2) jeweils weiterhin einen Builder, ein Tensid, ein Enzym und/oder ein Leistungspolymer aufweisen.

3. Wäschebehandlungsmittel-System nach Anspruch 1 oder 2, **dadurch gekennzeichnet, dass** der Builder ausgewählt ist aus der Gruppe, bestehend aus Zeolith, Zitrat, Aminocarboxylat, Phosphonat und/oder Biopolymer, dass das Tensid ausgewählt ist aus der Gruppe, bestehend aus einem anionischen, nichtionischen, amphoteren und/oder kationischen Tensid, dass das Enzym ausgewählt ist aus der Gruppe, bestehend aus Protease, Amylase, Lipase, Mannase und/oder Cellulase und/oder dass das Leistungspolymer ausgewählt ist aus der Gruppe, bestehend aus Leistungspolymer zur Verhinderung von Farbübertragung und/oder Leistungspolymer zur Verhinderung von Schmutzübertragung.

4. Wäschebehandlungsmittel-System nach einem der vorangehenden Ansprüche, **dadurch gekennzeichnet, dass** die erste Komponente (1) und/oder die zweite Komponente (2) jeweils weiterhin einen optischen Aufheller, ein Prozesshilfsmittel, einen Tracer zur Konzentrationsbestimmung und/oder einen Farbstoff enthält.

5. Wäschebehandlungsmittel-System nach einem der vorangehenden Ansprüche, **dadurch gekennzeichnet, dass** der Wasserstoffperoxid-Träger Percarbonat oder Harnstoffperoxid ist und/oder der Bleichaktivator TAED (Tetraacetylethylendiamin) ist.

6. Wäschebehandlungsmittel-System nach einem der vorangehenden Ansprüche, **gekennzeichnet durch** eine dritte Komponente (3), die als ein blockförmiger Duft- und/oder Weichspüler ausgebildet ist.

7. Wäschebehandlungsmittel-System nach Anspruch 6,
**gekennzeichnet durch** eine vierte Komponente (4), die einen Wasserstoffperoxid-Träger und einen Bleichaktivator aufweist und die als ein viertes blockförmiges Wäschebehandlungsmittel ausgebildet ist.

8. Wäschebehandlungsmittel-System nach einem der vorangegangenen Ansprüche, **dadurch gekennzeichnet, dass** die erste Komponente (1), die zweite Komponente (2), die dritte Komponente (3) und/oder die vierte Komponente (4) eine Formgebung aufweist, die sie von den jeweils anderen der ersten, zweiten, dritten oder vierten Komponenten (1, 2, 3, 4) unterscheidet.

9. Wäschebehandlungsmittel-System nach einem der vorangehenden Ansprüche, **dadurch gekennzeichnet, dass** Inhaltsstoffe der ersten Komponente (1), der zweiten Komponente (2), der dritten Komponente (3) und/oder der vierten Komponente (4) als ein kompaktiertes trockenes Pulver und/oder Granulat vorliegen.

10. Verfahren zur Herstellung eines Wäschebehandlungsmittel-Systems gemäß eines der vorangehenden Ansprüche, aufweisend Kompaktieren von Inhaltsstoffen der ersten Komponente (1), so dass die erste Komponente (1) als ein erstes blockförmiges Wäschebehandlungsmittel erzeugt wird, und Kompaktieren von Inhaltsstoffen der zweiten Komponente (2), so dass die zweite Komponente (2) als ein zweites blockförmiges Wäschebehandlungsmittel erzeugt wird.

11. Verfahren nach Anspruch 9, dass das Kompaktiere ein Verpressen oder ein Extrudieren der jeweiligen Inhaltsstoffe aufweist.
